# FASCICULE DE BREVET EUROPEEN

(11) **EP 1 321 172 B1**
(45) Date de publication et mention de la délivrance du brevet: **17.11.2004**
(21) Numéro de dépôt: 02028112.7
(22) Date de dépôt: 18.12.2002
(51) Int. Cl.: A63C 9/00

(54) **Dispositif de reglage de la position d'une fixation de chaussure sur une planche de glisse**
Vorrichtung zur Einstellung der Position einer Snowboardbindung
Adjusting device for the position of a binding on a snowboard

(30) Priorité: 20.12.2001 FR 0116521
(43) Date de publication de la demande: 25.06.2003
(73) Titulaire: LOOK FIXATIONS S.A., 58000 Nevers (FR)
(72) Inventeur: Derisoud, David, 58000 Nevers (FR); Lucas, Christian, 58000 Nevers (FR); Farges , Frédéric, 58000 Nevers (FR)
(74) Mandataire: Meylan, Robert Maurice

(56) Documents cités:
- DE-A- 3 150 099
- US-A- 3 531 135
- US-A- 5 913 532

## Description

La présente invention a pour objet un dispositif de réglage de la position relative entre une première pièce et une seconde pièce d'une fixation de chaussure sur une planche de glisse, en particulier un ski, dans lequel la première pièce présente une partie en forme de barrette dont les côtés parallèles sont munis de dentures régulières coopérant avec des dentures de forme conjuguée formées dans les côtés d'une découpe rectangulaire de la seconde pièce pour solidariser longitudinalement les deux pièces dans une position relative sélectionnée.

Un tel dispositif est utilisé, par exemple, dans l'élément de fixation arrière d'une chaussure de ski ou talonnière décrit dans le brevet US 5,913,532. Le corps de la talonnière est monté coulissant sur une glissière et un verrou articulé sur le corps de la talonnière permet d'immobiliser la talonnière sur la glissière. A cet effet, le verrou présente une partie en forme de barrette munie de deux dentures latérales symétriques relativement à l'axe de la barrette, ces dentures s'engageant simultanément dans les dentures formées dans une découpe de la glissière. Pour modifier le réglage, le verrou est soulevé au moyen d'un levier pour permettre le déplacement de la talonnière, puis le verrouillage de celle-ci dans une autre position.

Dans un tel dispositif, la finesse du réglage dépend évidemment de la finesse de la denture. En raison de la poussée de la chaussure sur la talonnière, les dents sont soumises à un effort important et il est donc difficile de réduire la dimension des dents sans trop affaiblir celles-ci. En outre, en raison des jeux nécessaires à une fabrication peu onéreuse, la denture ne peut également pas être trop fine.

L'invention a pour but d'affiner le réglage sans qu'il soit nécessaire de réduire la dimension des dents.

Le dispositif selon l'invention est caractérisé en ce que les dents des dentures sont de forme triangulaire tronquée, en ce que la largeur hors tout de la partie en forme de barrette dentée de la première partie est égale à la distance séparant les dentures de la seconde pièce augmentée de la hauteur d'une dent et en ce qu'au moins les dents des dentures de l'une des pièces sont décalées longitudinalement d'une valeur telle que lorsque, d'un côté, les dentures correspondantes sont engagées l'une dans l'autre, les dentures opposées viennent en contact par les extrémités tronquées de leurs dents.

L'égalité dont il est question ci-dessus doit bien entendu être comprise de façon approximative, compte tenu des jeux nécessaires à un engagement et à un dégagement aisé et à une fabrication admettant des tolérances relativement larges.

Pour des raisons de simplification de fabrication, les dentures opposées de l'une des pièces sont de préférence symétriques relativement à l'axe de cette pièce, tandis que les autres dentures sont décalées l'une part rapport à l'autre de la valeur d'une demi-dent. Cette condition n'est toutefois pas nécessaire.

Il est ainsi possible de déplacer l'une des pièces par rapport à l'autre de la valeur d'une demi-dent. Lors d'un tel déplacement, les deux pièces vont se déplacer transversalement l'une par rapport à l'autre de la hauteur d'une dent, puisque ce sont les deux autres dentures qui viendront en prise, tandis que les dents des dentures précédemment en prise viendront se placer l'une en face de l'autre face tronquée contre face tronquée. Afin de permettre ce déplacement transversal ou approximativement transversal, l'une des pièces peut présenter un jeu transversal correspondant à la hauteur d'une dent ou être montée pivotante autour d'un axe vertical par une extrémité distante de la partie dentée.

Le dispositif selon l'invention trouvera principalement une application dans une talonnière du type décrit dans le brevet US 5,913,532 ou la demande de brevet EP 0 908 202, mais il est possible de l'utiliser dans d'autres arrangements, par exemple dans une fixation de ski à réglage symétrique telle que décrite dans les brevets FR 2 673 847 et 2 771 941 et dans le brevet DE 41 35 899.

Selon un mode d'exécution appliqué à une talonnière de fixation du ski comprenant un corps monté sur une glissière, la première pièce est une barrette articulée sur ledit corps et la seconde pièce est la glissière elle-même.

Le dessin annexé représente, à titre d'exemple, un mode d'exécution de l'invention.
La figure 1 est une vue en élévation de côté d'une talonnière.
La figure 2 est une vue de dessous du corps de la talonnière, sans la glissière.
La figure 3 est une vue de dessus de la glissière et de la barrette reliée au corps de la talonnière dans une première position.
La figure 4 est une vue analogue à celle de la figure 3 avec la barrette dans une autre position décalée d'une demi-dent relativement à la position représentée à la figure 3.

La figure 1 représente une talonnière de conception connue en position ouverte. Cette talonnière comprend un corps 1 monté sur une glissière 2 elle-même fixée au moyen de vis sur un ski 3. Sur le corps 1 est monté un élément de retenue 4 dont on distingue la pédale 5 et la mâchoire 6 destinée à venir s'appuyer sur le trottoir arrière d'une chaussure pour le maintien du talon de la chaussure sur le ski.

Dans la partie inférieure du corps 1 de la talonnière, est montée une barrette 8 reliée par une extrémité 9 (figure 3) au corps 1 de manière à pouvoir basculer dans un plan vertical, c'est-à-dire perpendiculaire au plan du ski, et de manière à présenter un jeu dans une direction transversale à la glissière 2. La barrette 8 présente, sur ses côtés parallèles, deux dentures opposées 10 et 11 dont les dents régulières, de forme initiale triangulaire sont tronquées de manière à présenter une face sommitale plane 12. En outre, les dentures 10 et 11 ne sont pas symétriques relativement à l'axe longitudinal 13 de la talonnière et de la glissière, mais elles sont décalées longitudinalement parallèlement à cet axe 13 de la valeur d'une demi-dent, c'est-à-dire d'une longueur égale à un demi-pas de la denture. Ainsi, si l'on trace une perpendiculaire à l'axe 13 passant par un creux de l'une des dentures, cette perpendiculaire passe par le milieu de la face 12 d'une dent de la denture opposée. La barrette 8 est en outre munie d'une partie coudée 14 s'élevant au-dessus de la glissière, c'est-à-dire à l'intérieur du corps 1. Lorsque la talonnière est montée sur la glissière, cette partie 14 est accessible et elle permet de soulever la barrette pour procéder à un réglage de position.

De son côté, la glissière 2 présente une découpe rectangulaire longitudinale 15 dont les côtés présentent deux dentures opposées 16 et 17 symétriques relativement à l'axe 13 de la glissière. Les dents de ces dentures 16 et 17 ont la même forme, le même pas et la même dimension, au jeu près, que les dentures 10 et 11 de la barrette 8. De plus, la largeur hors tout de la partie dentée de la barrette 8 est égale à la distance séparant les dentures 16 et 17 de la glissière 2 augmentée de la hauteur d'une dent de la barrette, moins le jeu nécessaire à une fabrication peu onéreuse et à une manipulation aisée.

Lorsque la partie dentée de la barrette 8 est engagée dans la découpe 15 de la glissière 2, la barrette occupe par exemple la position représentée à la figure 3. Dans cette position, la denture 10 de la barrette est engagée dans la denture 16 de la glissière, mais en raison du décalage des dentures 10 et 11 de la barrette, les dents de la denture 11 viennent se positionner en face des dents de la denture 17 de la glissière. Les facettes 12 des dents de la denture 11 viennent donc buter contre les facettes correspondantes des dents de la denture 17, de sorte que la barrette est immobilisée dans cette position et la talonnière occupe une première position sur la glissière 2.

Un ressort, non représenté, rappelle la barrette 8 verticalement vers le bas dans une position d'engagement de ses dents avec celles de la glissière. Ainsi, pour passer de la position représentée à la figure 3 à la position représentée à la figure 4, on soulève la barrette 8 par sa partie 14 et on déplace très légèrement la talonnière vers l'arrière sur la glissière 2, c'est-à-dire dans le sens de la flèche F en relâchant la barrette 8, laquelle, se réengage dans la glissière, de telle sorte que sa denture 11 s'engage dans la denture 17 de la glissière, tandis que les dents de sa denture 10 viennent se placer en face des dents de la denture 16. La barrette 8 s'est déplacée transversalement de la hauteur d'une dent. En prenant comme référence les dentures 16 et 17 de la glissière, on constate donc que la barrette 8 s'est déplacée de la valeur d'une demi-dent, c'est-à-dire d'un demi-pas des dentures 16 et 17. Le ressort prend appui dans le corps 1 et exerce sur la barrette 8 un effort sensiblement vertical, si bien que la barrette s'engage dans les dents situées à droite ou à gauche de la glissière sans être détournée de l'une ou l'autre de ces positions par l'effort de rappel.

Comme cela a déjà été dit plus haut, il est évident que la barrette 8 pourrait présenter des dentures symétriques et la glissière des dentures décalées.

Le principe du réglage par denture décalée décrit ci-dessus dans le cas d'une talonnière montée sur une glissière est applicable à d'autres types de fixation de ski. Il est notamment applicable dans les fixations de ski comprenant des éléments de fixation avant et arrière déplaçables symétriquement pour les adapter à différentes pointures de chaussures, les éléments de fixation étant montés sur des supports munis chacun d'une crémaillère et entraînables symétriquement par un pignon central, tel que décrit, par exemple, dans les brevets FR 2 673 847 et DE 41 35 899 ou au moyen de plusieurs pignons comme décrit dans le brevet FR 2 771 941. L'une au moins des crémaillères peut être reliée au support correspondant par des dentures analogues aux dentures décrites pour une talonnière.

## Revendications

1. Dispositif de réglage de la position relative entre une première pièce (1) et une seconde pièce (2) d'une fixation de chaussure sur une planche de glisse, dans lequel la première pièce (1) présente une partie en forme de barrette (8) dont les côtés parallèles sont munis de dentures régulières (10, 11) coopérant avec des dentures (16, 17) de forme conjuguée formées dans les côtés d'une découpe rectangulaire (15) de la seconde pièce (2) pour solidariser longitudinalement les deux pièces dans une position relative sélectionnée,
**caractérisé en ce que** les dents des dentures (10, 11, 16, 17) sont de forme triangulaire tronquée, **en ce que** la largeur hors tout de la partie en forme de barrette dentée (8) de la première pièce (1) est égale à la distance séparant les dentures (16, 17) de la seconde pièce augmentée de la hauteur d'une dent et au moins les dents des dentures (10, 11) de l'une des pièces sont décalées longitudinalement d'une valeur telle que lorsque, d'un côté, les dentures correspondantes sont engagées l'une dans l'autre, les dentures opposées viennent en contact par les extrémités tronquées de leurs dents.

2. Dispositif selon la revendication 1, **caractérisé en ce que** les dentures (10, 11) de l'une des pièces sont asymétriques relativement à l'axe longitudinal de la glissière et **en ce que** les dentures (16, 17) de l'autre pièce sont symétriques, les dentures asymétriques (10, 11) étant décalées longitudinalement d'une demi-dent l'une par rapport à l'autre.

3. Dispositif selon la revendication 1 ou 2, **caractérisé en ce que** l'une des pièces (8) est montée de manière pivotante autour d'un axe perpendiculaire au plan de la glissière.

4. Dispositif selon la revendication 1 ou 2, **caractérisé en ce que** l'une des pièces (8) présente un jeu transversal correspondant à la hauteur d'une dent des dentures.

5. Dispositif selon l'une des revendications 1 à 4, appliqué à une talonnière de fixation de ski comprenant un corps (1) monté sur une glissière (2), **caractérisé en ce que** la première pièce est une barrette (8) articulée sur ledit corps (1) et **en ce que** la seconde pièce est constituée de la glissière (2).

## Claims

1. Device for adjusting the relative position between a first part (1) and a second part (2) of a binding for securing a boot to a gliding board, in which device the first part (1) has a portion in the form of a strip (8) the parallel sides of which are provided with uniform sets of teeth (10, 11) collaborating with sets of teeth (16, 17) of mating shape formed in the sides of a rectangular cutout (15) of the second part (2) to secure the two parts longitudinally in a selected relative position,
**characterized in that** the teeth of the sets of teeth (10, 11, 16, 17) are the shape of truncated triangles, **in that** the overall width of the portion in the form of a toothed strip (8) of the first part (1) is equal to the distance separating the sets of teeth (16, 17) of the second part increased by the height of one tooth and wherein at least the teeth of the sets of teeth (10, 11) of one of the parts are longitudinally offset by a value such that when, on one side of the cutout, the corresponding sets of teeth are engaged in one another, the opposed sets of teeth come into contact via the truncated ends of their teeth.

2. Device as claimed in claim 1, **characterized in that** the sets of teeth (10, 11) of one of the parts are asymmetric relative to the longitudinal axis of the slide and **in that** the sets of teeth (16, 17) of the other part are symmetric, the asymmetric sets of teeth (10, 11) being offset longitudinally by a half tooth with respect to one another.

3. Device as claimed in claim 1 or 2, **characterized in that** one of the parts (8) is mounted so that it can pivot about an axis perpendicular to the plane of the slide.

4. The device as claimed in claim 1 or 2, **characterized in that** one of the parts (8) has a transverse clearance corresponding to the height of one tooth of the sets of teeth.

5. Device as claimed in one of the claims 1 to 4, applied to a heel-piece of a ski binding comprising a body (1) mounted on a slide (2), **characterized in that** the first part is a strip (8) articulated to said body (1) and the second part is the slide (2).

## Patentansprüche

1. Vorrichtung zum Einstellen der relativen Position zwischen einem ersten Teil (1) und einem zweiten Teil (2) einer zum Befestigen eines Schuhs auf einem Gleitbrett dienenden Bindung, wobei das erste Teil (1) ein Stück in Form eines Stegs (8) aufweist, dessen parallele Seiten mit regelmässigen Verzahnungen (10, 11) versehen sind, welche mit diesen angepassten Zähnen (16, 17) zusammenwirken, die an den Seiten eines rechteckförmigen Ausschnitts (15) des zweiten Teils (2) geformt sind, um die beiden Teile in Längsrichtung in einer gewählten relativen Position fest miteinander zu verbinden,
**dadurch gekennzeichnet, dass** die Zähne der Verzahnungen (10, 11, 16, 17) eine abgestumpfte dreieckige Form haben, dass die Gesamtbreite des die Form eines gezahnten Stegs (8) aufweisenden Stücks des ersten Teils (1) gleich dem Abstand ist, der die Verzahnungen (16, 17) des zweiten Teils voneinander trennt, vergrössert um die Höhe eines Zahns, und dass wenigstens die Zähne der Verzahnungen (10, 11) des einen der Teile in Längsrichtung um einen Wert derart versetzt sind, dass, wenn an der einen Seite die entsprechenden Verzahnungen ineinandergreifen, die gegenüberliegenden Verzahnungen mit den abgestumpften Enden ihrer Zähne in Kontakt kommen.

2. , Vorrichtung nach Anspruch 1, **dadurch gekennzeichnet, dass** die Verzahnungen (10, 11) eines der Teile in bezug auf die Längsachse der Gleitschiene asymmetrisch sind und dass die Verzahnungen (16, 17) des anderen Teils symmetrisch sind, wobei die asymmetrischen Verzahnungen (10, 11) eine in bezug auf die andere in Längsrichtung um einen halben Zahn versetzt sind.

3. Vorrichtung nach Anspruch 1 oder 2, **dadurch gekennzeichnet, dass** das eines der Teile (8) um eine senkrecht zur Ebene der Gleitschiene liegende Achse drehbar montiert ist.

4. Vorrichtung nach Anspruch 1 oder 2, **dadurch gekennzeichnet, dass** eines der Teile (8) in Querrichtung ein Spiel aufweist, das der Höhe eines Zahns der Verzahnung entspricht.

5. Vorrichtung nach einem der Ansprüche 1 bis 4, angewendet auf eine Fersenautomatik einer Schibindung, mit einem auf einer Gleitschiene (2) montieren Körper (1), **dadurch gekennzeichnet, dass** das erste Teil ein Steg (8) ist, der gelenkig auf dem erwähnten Körper (1) angebracht ist, und dass das zweite Teil aus der Gleitschiene (2) besteht.
